# EUROPÄISCHE PATENTSCHRIFT

(11) **EP 2 109 343 B1**
(45) Veröffentlichungstag und Bekanntmachung des Hinweises auf die Patenterteilung: **07.09.2011**
(21) Anmeldenummer: 09005105.3
(22) Anmeldetag: 07.04.2009
(51) Int. Cl.: H05B 3/14, H05B 3/34

(54) **Elektrischer Flächenheizkörper**
Electric surface heater
Corps de chauffage plat électrique

(30) Priorität: 11.04.2008 DE 202008005084 U
(43) Veröffentlichungstag der Anmeldung: 14.10.2009
(73) Patentinhaber: Christoph von Zeschau GmbH, 90491 Nürnberg (DE)
(72) Erfinder: Rupp, Johann Alexander, 90427 Nürnberg (DE)
(74) Vertreter: Förster, Susanne

(56) Entgegenhaltungen:
- WO-A-02/19771
- WO-A-98/09478
- WO-A-99/38357
- DE-A1- 19 647 935
- DE-A1-102005 042 635

## Beschreibung

Die vorliegende Erfindung betrifft einen elektrischen Flächenheizkörper nach dem Oberbegriff des Anspruchs 1.

Aus der DE 37 11 035C2 ist ein gattungsgemäßer Flächenheizkörper bekannt, Als elektrische Heizeinrichtung wird hierbei ein Heizleiter in Form eines Flachdrahtes auf eine Strahlungsfolie meanderförmig aufgedruckt, aufkaschiert oder in ähnlicher Weise aufgebracht. Die Strahlungsfolie ist wiederum mit einer Wärmedämmplatte zu einer Baueinheit verbunden. Die Baueinheit bestehend aus Heizleiter, Strahlungsfolie und Wärmedämmplatte wird an der Rückseite einer Platte aus wärmeleitfähigem Material befestigt. Die Konstruktion ist in ihrer Herstellung aufwendig und daher teuer.

Aus der WO 03/073792 A2 ist ein Flächenheizkörper bekannt, der eine Platte aus wärmeleitfähigem Material, z. B. Marmor, sowie eine zusätzliche Trägerplatte mit einer beheizbaren Deckschicht zur Beheizung der Platte aufweist. Gemäß einer Ausgestaltung dieser Idee sind als Heizelement fein verteilte Graphiteilchen in einer hitzebeständigen Kunststofffolie untergebracht. Auch diese Anordnung ist in ihrer Konstruktion aufwendig und teuer in der Umsetzung.

Die DE 10 2005 042 635 A1 offenbart ein elektrisch leitendes Carbongewebe, welches zur Herstellung eines aus Keramik oder Glas bestehenden Heizelements dient. Das Carbongewebe kann beispielsweise von einem thermisch verformbaren Kunststoff in Sandwichtechnik oder anderer beliebiger Form umgeben sein oder anderweitig eingeschmolzen, eingegossen oder in Glas oder Keramik oder ähnlichem eingesintert sein.

Die WO 02/19771 A1 betrifft eine Heizfolie bzw. ein Heizpapier (heating paper), welches eine Vielzahl von mehr oder weniger gerichteten Carbonfasern in Form von Kurzfasern (Stapelfasern) aufweist. Die Carbonfasern dienen zur Erzeugung der Heizenergie, die zusätzlich in das Material eingebetteten Keramikfasern oder das eingebettete Keramikpulver oder dergl. dienen zur Übertragung der erzeugten Wärme.

Die DE 196 47 935 A1 betrifft eine Widerstandsheizung in Verbundbauweise für Wohnwagen etc. mit einer elektrisch leitfähigen Heizschicht, die aus einem Gemisch aus Kohlenstoff, Graphitteilchen und/oder Kohlenstofffasern sowie einem aushärtbaren Bindemittel aufgebaut ist.

Die WO 99/38357 beschreibt eine Heizvorrichtung mit einer Vielzahl von sandwichartig angeordneten elektrisch leitenden Schichten, beispielsweise einzelnen Carbongewebeschichten, bei der die elektrisch leitenden Schichten zwischen Elektroden eingespannt werden und durch Veränderung des Abstands der Elektroden zueinander sowie des Grads der Kompression der elektrische Widerstand und als Konsequenz davon die zu erzeugende Wärme variiert werden kann.

Aus der WO 98/09 478 ist ein Heizelement bekannt, bei dem ein Carbongewebe mit einem Füllmaterial z.B. einem Polymer getränkt wird. Nach dem Erhärten des daraus entstehenden Materials wird dieses in geeignete Formen geschnitten und je nach gewünschter Anordnung eingesetzt.

Die Aufgabe der vorliegenden Erfindung besteht darin, einen neuartigen elektrischen Flächenheizkörper der eingangs genannten Art zur Verfügung zu stellen, welcher eine besonders einfach zu realisierende Konstruktion gewährleistet, gleichzeitig jedoch eine im Vergleich zum Stand der Technik erhöhte Heizwirksamkeit entfaltet.

Die vorstehende Aufgabe wird bei dem gattungsgemäßen Flächenheizkörper durch die Merkmale des kennzeichnenden Teils von Anspruch 1 gelöst. Gemäß der Erfindung sind als Heizelemente dienende Karbonfasern in den flächigen Träger eingewoben. Die Verwendung von den Karbonfasern gewährleistet einen vorteilhaften Wirkungsgrad und hohe Flexibilität beim Beheizen der Platte. Ferner handelt es sich bei dem Träger um ein Gewebe aus temperaturbeständigen Fasern. Dieses Gewebe kann auf der Grundlage üblicher Webverfahren hergestellt werden.

Zweckmäßigerweise handelt es sich bei dem Gewebe um ein Glasfasergewebe. Dieses eignet sich ganz besonders aufgrund seiner Temperaturbeständigkeit, Karbonfasern aufzunehmen.

Gemäß der Erfindung kann das Einwebender Karbonfasern in das Gewebe beispielsweise in Form von so genannten Schussfäden erfolgen. Die Art des Einsatzes der Karbonfasern ermöglicht es zudem, in einfacher Weise eine unterschiedliche Anordnung derselben am Träger vorzusehen. Dies dient dazu, bestimmte Bereiche des Trägers, beispielsweise dessen Randbereiche, stärker zu erhitzen, um wiederum ein besseres Verhältnis von Heizleistung des Flächenheizkörpers und notwendiger elektrischer Energie zu erreichen. Insbesondere kann die Platte hierdurch mit einer idealen Heizleistungsverteilung betrieben werden.

Die Anordnung der Karbonfasern am Träger ist vorzugsweise unterschiedlich, so dass die Heizleistung im Randbereich des Trägers beispielsweise höher ist als im Mittelbereich.

Insbesondere kann der Abstand der Karbonfasern in dem Gewebe zueinander variiert werden, um eine solche unterschiedliche Anordnung zu gewährleisten.

Der Träger ist in einfacher Weise mit der Platte durch Aufkleben verbunden, so dass aufwendige Montagearbeiten bzw. Bearbeitungen der Platte wegfallen.

Zweckmäßigerweise kann eine vorzugsweise innenseitig Wärme reflektierende Abdeckplatte auf der der Platte gegenüber liegenden Seite des Trägers zum Schutz vor mechanischer Beeinträchtigung vorgesehen sein.

Alternativ oder zusätzlich können die Karbonfasern bereichsweise mit unterschiedlicher elektrischer Leistung betrieben werden, so dass sich hierdurch ein unterschiedlicher Heizeffekt in Bezug auf die jeweilige Position an der Platte einstellt,

Alternativ oder zusätzlich hierzu können die Karbonfasern auch einen unterschiedlichen elektrischen Widerstand haben, so dass bei Anlegen eines Stroms sich unterschiedliche Heizleistungen ergeben.

Diejenigen Karbonfasern, die einen höheren elektrischen Widerstand aufweisen, befinden sich zweckmäßigerweise im Randbereich des Trägers.

Gemäß einer besonderen Ausgestaltung der vorliegenden Erfindung wird ein Teil der Karbonfasern aktiviert, so dass dieser Teil der Karbonfasern Hitzeenergie erzeugen kann, wohingegen der weitere Teil der Karbonfasern deaktiviert ist und keine Hitzeenergie erzeugt. Hierdurch kann durch geeignete Wahl der deaktivierten Karbonfasern ein Energieprofil über die Fläche des Trägers erstellt werden.

Darüber hinaus ist es möglich, ausgehend von Standardgeweben, bei denen ein gleichmäßiger Abstand der Karbonfasern eingestellt ist, dennoch ein unterschiedliches Heizprofil durch entsprechende Deaktivierung einzelner Karbonfasern zu erzielen. Somit kann von einem vergleichsweise einfach und günstig zur Verfügung zu stellenden Trägermaterial eine individuelle Heizcharakteristik erstellt werden.

Die Deaktivierung erfolgt zweckmäßigerweise durch einfaches Durchtrennen der Karbonfasern an den Bereichen, an denen die Hitzeentwicklung etwas zurückgenommen werden soll.

Eine Ausgestaltung der vorliegenden Erfindung wird nachstehend näher erläutert. Es zeigen:
- Fig. 1: eine stark vereinfachte schematische Darstellung einer Ausgestaltung eines Flächenheizkörpers gemäß der vorliegenden Erfindung;
- Fig. 2: eine Seitenansicht des Flächenheizkörpers gemäß Fig. 1;
- Fig. 3: eine stark vereinfachte schematische Teildarstellung des Trägers als Bestandteil des erfindungsgemäßen Flächenheizkörpers.

Bezugsziffer 1 in Fig. 1 kennzeichnet den Flächenheizkörper in seiner Gesamtheit. Er umfasst eine massive Platte 2 aus gut leitfähigem Material wie z. B. Naturstein wie etwa Marmor, Keramik oder Glas. Auch Metall wäre geeignet. Die Platte 2 dient dazu, die in ihr gespeicherte Wärme nach außen, insbesondere nach vorne, abzustrahlen.

Auf der in Fig. 1 ersichtlichen Rückseite der Platte 2 befinden sich ein flächiger Träger 3 aus einem Gewebe aus temperaturbeständigen Fasern, beispielsweise Glasfasern 4 sowie Karbonfasern 5, die als Heizelemente vorgesehen sind. Hierzu stehen die Karbonfasern über eine geeignete elektrische Verbindung 10 mit dem Stromnetz in Verbindung.

An der Unterseite des Flächenheizkörpers 1 befindet sich beispielsweise sowohl an dessen Vorder- als auch Rückseite jeweils ein Fußteil 6 bzw. 7, so dass der Flächenheizkörper 1 an der gewünschten Stelle aufgestellt werden kann.

Lediglich mit strichlierter Darstellung angedeutet ist eine Deckplatte 6 an der Rückseite des Flächenheizkörpers 1, die dazu dient, den Träger 3 vor mechanischen Beeinflussungen zu schützen.

Der Träger 3 wird als Gewebe in einfacher Weise auf die Rückseite der Platte 2 aufgeklebt. Die Klebeschicht ist in Fig. 2 mit der Bezugsziffer 8 gekennzeichnet.

Wie aus Fig. 1 ersichtlich ist, sind die Karbonfasern 5 in den Träger 3 in unterschiedlicher Anordnung, im Beispiel von Fig. 1 in unterschiedlichem Abstand A angeordnet. Hieraus resultiert, dass im Bereich der engeren Anordnung der Karbonfasern 5, also im seitlichen Randbereich von Fig. 1, eine im Vergleich zum Mittelteil erhöhte Temperatur (beispielsweise 110°C) auf die Platte 2 einwirkt als im Mittelbereich (beispielsweise 100°C). Durch das Einweben der Karbonfasern 5 in das Gewebe kann die vorgenannte Änderung der Anordnung der Karbonfasern 5 in einfacher Weise durchgeführt werden.

Die Abdeckplatte 6 weist eine Wärmereflektionsschicht 9 auf, die dafür sorgt, dass die von den Karbonfasern 5 erzeugte, nach hinten abgestrahlte Wärme zurück, d. h. in Richtung der Platte 2 reflektiert wird.

Fig. 3 zeigt in einer stark vereinfachten Ausschnittdarstellung den Träger 3, welcher ein Gewebe darstellt. In das Gewebe aus einzelnen kreuzweise verlaufenden Glasfasern 4 werden einzelne Karbonfasern 5 in entsprechender Orientierung, beispielsweise in Schussrichtung, eingewoben, und zwar in Fig. 3 mit einem gleich bleibenden Abstand zueinander. An einer bestimmten Stelle des Trägers 3 wird dann der Abstand der Karbonfasern 5 zueinander bedarfsweise verändert oder einzelne Karbonfasern 5 in dem Webmuster des Trägers 3 deaktiviert (siehe nachfolgende Ausführungen), um in diesem Bereich eine erhöhte bzw. reduzierte Heizleistung zu gewährleisten.

Gemäß einer weiteren Ausgestaltung der vorliegenden Erfindung wird ein Teil der Karbonfasern, die in den Träger 3 eingewoben sind, dadurch deaktiviert, dass sie durchtrennt werden. Im Bereich dieser durchtrennten Karbonfasern ist folglich ein elektrischer Stromfluss nicht möglich und damit eine Erwärmung der betreffenden Karbonfaser nicht gegeben. Durch gezielte Auswahl derjenigen Karbonfasern, die deaktiviert werden sollen, kann die Einstellung einer gezielten Heizcharakteristik über die Gesamtfläche des Trägers 3 eingestellt werden.

### BEZUGSZEICHENLISTE

- 1: Flächenheizkörper
- 2: Platte
- 3: Träger
- 4: Glasfaser
- 5: Karbonfaser
- 6: Fußteil
- 7: Fußteil
- 8: Klebeschicht
- 9: Deckplatte
- 10: elektrische Verbindung

## Patentansprüche

1. Elektrischer Flächenheizkörper mit
einer Platte aus wärmeleitfähigem Material, insbesondere Naturstein, Keramik, Glas oder Metall, die bei Beheizung Wärme abstrahlt, einer mit der Platte in Verbindung stehenden elektrischen Heizeinrichtung zur Erhitzung der Platte,
einer Halterung zur Befestigung des Flächenheizkörpers an einer Wand oder
einem Fußteil zum Aufstellen des Flächenheizkörpers, wobei als elektrische Heizeinrichtung Karbonfasern (5) vorgesehen sind, die Bestandteile eines temperaturbeständigen Trägers (3) sind, der mit der Platte (2) in Kontakt steht,
**dadurch gekennzeichnet, dass**
es sich bei dem Träger (3) um ein flächiges Gewebe aus temperaturbeständigen Fasern handelt, die Karbonfasern (5) in das Gewebe eingewoben sind und die in das Gewebe eingewobenen Karbonfasern (5) als Heizelemente dienen.

2. Flächenheizkörper nach Anspruch 1,
**dadurch gekennzeichnet, dass** als Fasern Glasfasern (4) vorgesehen sind.

3. Flächenheizkörper nach einem der vorhergehenden Ansprüche,
**dadurch gekennzeichnet, dass**
die Karbonfasern (5) in unterschiedlicher Anordnung am Träger (3) vorgesehen sind.

4. Flächenheizkörper nach Anspruch 3,
**dadurch gekennzeichnet, dass** der Abstand der Karbonfasern (5) zueinander variiert.

5. Flächenheizkörper nach Anspruch 4,
**dadurch gekennzeichnet, dass**
der Abstand der Karbonfasern (5) im Randbereich des Trägers (3) geringer ist.

6. Flächenheizkörper nach einem der vorhergehenden Ansprüche,
**dadurch gekennzeichnet, dass**
ein Teil der Karbonfasern (5) aktiviert sind, d.h. Heizenergie erzeugt, wohingegen der andere Teil der Karbonfasern deaktiviert ist, d.h. keine Heizenergie erzeugt.

7. Flächenheizkörper nach Anspruch 6,
**dadurch gekennzeichnet, dass**
der Teil der Karbonfasern (5), der keine Heizenergie erzeugt, dadurch deaktiviert ist, dass die Karbonfasern (5) durchtrennt sind.

8. Flächenheizkörper nach einem der Ansprüche 1 oder 2 sowie 6 bis 8,
**dadurch gekennzeichnet, dass**
die Karbonfasern (5) in einem gleichmäßigen Abstand zueinander angeordnet sind.

9. Flächenheizkörper nach einem der vorhergehenden Ansprüche,
**dadurch gekennzeichnet, dass** der Träger (3) auf die Platte (2) aufgeklebt ist.

10. Flächenheizkörper nach einem der vorhergehenden Ansprüche,
**dadurch gekennzeichnet, dass**
eine Abdeckplatte (6) vorgesehen ist, so dass sich der Träger (3) zwischen der Abdeckplatte (6) und der Platte (2) befindet.

11. Flächenheizkörper nach einem der vorhergehenden Ansprüche,
**dadurch gekennzeichnet, dass**
die Karbonfasern (5) bereichsweise mit unterschiedlicher elektrischer Leistung betreibbar sind.

12. Flächenheizkörper nach einem der vorhergehenden Ansprüche,
**dadurch gekennzeichnet, dass**
Karbonfasern (5) mit unterschiedlichem elektrischen Widerstand innerhalb des Trägers (2) vorgesehen sind.

13. Flächenheizkörper nach Anspruch 12,
**dadurch gekennzeichnet, dass**
sich die Karbonfasern (5) mit höherem elektrischen Widerstand im Randbereich des Trägers (3) befinden.

## Claims

1. An electrical plane heating element, comprising
- a plate of a heat resistant material, in particular natural stone, ceramic, glass or metal, radiating heat when being heated,
- electrical heating means being in contact to said plate for heating the same,
- support means for fixing said plane heating element to a wall or to foot means for erecting said plane heating element,
with carbon fibers (5) being provided as said electrical heating means and being components of a heat resisting carrier (3) which is in contact with said plate (2),
**characterized in that**
- said carrier (3) is a plane fabric of heat resistant fibers,
- said carbon fibers (5) are woven into said fabric,
- and said carbon fibers (5) woven into said fabric are used as heater elements.

2. The electrical plane heating element according to claim 1,
**characterized in that**
said fibers are glass fibers (4).

3. The electrical plane heating element according to one of the preceding claims,
**characterized in that**
said carbon fibers (5) are arranged in different arrays at said carrier (3).

4. The electrical plane heating element according to claim 3,
**characterized in that**
the mutual distance between said carbon fibers (5) varies.

5. The electrical plane heating element according to claim 4,
**characterized in that**
the distance between said carbon fibers (5) is smaller in the rim area of said carrier (3).

6. The electrical plane heating element according to one of the preceding claims,
**characterized in that**
**that** one part of said carbon fibers (5) is activated, i.e. generates heat energy, whereas the other part of said carbon fibers is deactivated, i.e. does not generate heat energy.

7. The electrical plane heating element according to claim 6,
**characterized in that**
**that** part of said carbon fibers (5) which does not generate heat energy is being deactivated by the carbon fibers being cut off.

8. The electrical plane heating element according to one of claims 1 or 2 and 6 or 7,
**characterized in that**
said carbon fibers (5) are arranged in an evenly spaced order.

9. The electrical plane heating element according to one of the preceding claims,
**characterized in that**
said carrier (3) is glued to said plate (2).

10. The electrical plane heating element according to one of the preceding claims,
**characterized in that**
a cover plate (6) is being provided with said carrier (3) being located between said cover plate (6) and said plate (2).

11. The electrical plane heating element according to one of the preceding claims,
**characterized in that**
said carbon fibers (5) are adapted to be operated with different electrical power in different areas.

12. The electrical plane heating element according to one of the preceding claims,
**characterized in that**
said carbon fibers (5) have different electrical resistances within said carriers (3).

13. The electrical plane heating element according to claim 12,
**characterized in that**
the carbon fibers (5) exhibiting a higher electrical resistance are located at the rim area of said carrier (3).

## Revendications

1. Radiateur électrique plan, avec
une plaque en matériau thermoconducteur, en particulier en pierre naturelle, en céramique, en verre ou en métal, qui rayonne de la chaleur lorsqu'elle est chauffée,
un moyen chauffant électrique, relié à la plaque, pour chauffer la plaque,
un support pour fixer le radiateur plan sur une paroi
ou
un élément de piètement pour poser le radiateur plan en position verticale, sachant que sont prévues, comme moyen chauffant électrique, des fibres de carbone (5) qui font partie d'un élément porteur (3) résistant à la chaleur qui est en contact avec la plaque (2),
**caractérisé en ce que** l'élément porteur (3) est un tissu plan de fibres résistantes à la chaleur, les fibres de carbone (5) sont entrelacées dans le tissu, et les fibres de carbone (5) entrelacées dans le tissu servent d'éléments chauffants.

2. Radiateur plan selon la revendication 1, **caractérisé en ce que** des fibres de verre (4) sont prévues comme fibres.

3. Radiateur plan selon l'une des revendications précédentes, **caractérisé en ce que** les fibres de carbone (5) sont prévues dans différentes dispositions sur l'élément porteur (3).

4. Radiateur plan selon la revendication 3, **caractérisé en ce que** l'espacement des fibres de carbone (5) entre elles varie.

5. Radiateur plan selon la revendication 4, **caractérisé en ce que** l'espacement des fibres de carbone (5) est plus petit dans la région de bord de l'élément porteur (3).

6. Radiateur plan selon l'une des revendications précédentes, **caractérisé en ce qu'**une partie des fibres de carbone (5) est activée, c'est-à-dire produit de l'énergie de chauffage, tandis que l'autre partie des fibres de carbone est désactivée, c'est-à-dire ne produit pas d'énergie de chauffage.

7. Radiateur plan selon la revendication 6, **caractérisé en ce que** la partie des fibres de carbone (5) qui ne produit pas d'énergie de chauffage est désactivée par le fait que les fibres de carbone (5) sont sectionnées.

8. Radiateur plan selon l'une des revendications 1 ou 2 ainsi que 6 ou 7, **caractérisé en ce que** les fibres de carbone (5) sont disposées avec un espacement régulier entre elles.

9. Radiateur plan selon l'une des revendications précédentes, **caractérisé en ce que** l'élément porteur (3) est collé sur la plaque (2).

10. Radiateur plan selon l'une des revendications précédentes, **caractérisé en ce qu'**il est prévu une plaque de recouvrement (6), de sorte que l'élément porteur (3) se trouve entre la plaque de recouvrement (6) et la plaque (2).

11. Radiateur plan selon l'une des revendications précédentes, **caractérisé en ce que** les fibres de carbone (5) peuvent être sectoriellement activées avec une puissance électrique différente.

12. Radiateur plan selon l'une des revendications précédentes, **caractérisé en ce que** des fibres de carbone (5) ayant des résistances électriques différentes sont prévues à l'intérieur de l'élément porteur (3).

13. Radiateur plan selon la revendication 12, **caractérisé en ce que** les fibres de carbone (5) de plus grande résistance électrique se trouvent dans la région de bord de l'élément porteur (3).
